# EUROPÄISCHE PATENTSCHRIFT

(11) **EP 0 550 867 B1**
(45) Veröffentlichungstag und Bekanntmachung des Hinweises auf die Patenterteilung: **09.10.1996**
(21) Anmeldenummer: 92121710.5
(22) Anmeldetag: 19.12.1992
(51) Int. Cl.: B03C 1/24

(54) **Vorrichtung zum Abtrennen von nichtmagnetisierbaren Metallen aus einem Feststoffgemisch**
Device for separating non-magnetisable metals from a mixture of solids
Appareil pour la séparation de métaux non-magnétisables à partir d'un mélange de solides

(30) Priorität: 04.01.1992 DE 4200093
(43) Veröffentlichungstag der Anmeldung: 14.07.1993
(73) Patentinhaber: Lindemann Maschinenfabrik GmbH, 40231 Düsseldorf (DE)
(72) Erfinder: Stodt, Eberhard, W-4000 Düsseldorf (DE); Kaldenbach, Erwin, W-4030 Ratingen (DE); Klomfass, Elmar, W-4006 Erkrath (DE)

(56) Entgegenhaltungen:
- EP-A- 0 305 881
- EP-A- 0 342 330
- DE-A- 3 810 715
- GB-A- 3 046
- GB-A- 826 485

## Beschreibung

Die Erfindung betrifft eine Vorrichtung zum Abtrennen von nichtmagnetisierbaren Metallen, insbesondere NE-Metallen, aus einem vorbereiteten Metallgemisch mit einem die Gemischbestandteile auf Wurfparabeln auslenkenden Wechselmagnetfelderzeuger.

Ein Wechselmagnetfeld, das sich beispielsweise - wie durch die DE-C-3 817 003 bekanntgeworden - mittels eines Induktors oder mittels eines Magnetrotors erzeugen läßt, erlaubt es, die sogenannte Wirbelstromscheidung von nichtmagnetisierbaren, elektrisch gut leitfähigen Metallen auszuführen. Das Aufgabegut kann dabei über die Pole eines Wechselmagnetfelderzeugers geführt werden, beispielsweise auf einem Fördergurt oder im freien Fall. In den elektrisch gut leitfähigen Bestandteilen der zu trennenden Mischung werden Wirbelströme induziert, die eigene, dem Erzeugerfeld entgegengerichtete Magnetfelder aufbauen und diese Bestandteile aufgrund der sich ergebenden elektromagnetischen Kräfte relativ zu den übrigen Bestandteilen der Mischung beschleunigen. Durch Wirbelstromscheidung lassen sich nichtferromagnetische, elektrisch gut leitfähige Stoffe, wie Aluminium und Kupfer, aus NE-Feststoffgemischen und NE-Metall/Nichtmetall-Feststoffgemischen, wie Autoshredderschutt, Elektronikschrott und dergleichen aussondern. Falls diese Mischungen ferromagnetische Teile enthalten, kann der Wirbelstromscheidung eine Magnetscheidung vorgeschaltet werden, um ferromagnetische Teile vorab zu entfernen. Zweckmäßig werden außerdem der Wirbelstromscheidung andere Sortier- und Klassierstufen vorgeschaltet, weil sich eine möglichst weitgehende Voranreicherung und Fraktionierung der aufgegebenen Feststoffmischung positiv auf den Trennerfolg und die Durchsatzleistung des Wirbelstromscheiders auswirken.

Bei dem bekannten NE-Scheider ist im Inneren einer von einem Förderband umschlungenen Außentrommel ein schnell rotierender, mit Permanentmagneten bestückter und in seiner Lage verstellbarer Rotor exzentrisch angeordnet. Das über das Förderband zugeführte Feststoffgemisch wird beim Erreichen der Material-Abwurfzone von dem vollen Fluß des Magnetfeldes durchflutet. Denn exakt in diesem Bereich ist der Magnetrotor so eingestellt worden, daß sich dann, wenn das zu trennende Gut schwerkraftbedingt gerade ins Fallen bzw. Rutschen kommt, in der Vereinigung der mechanischen Abwurfkräfte mit den spätestmöglich einwirkenden Kräften des Magnetfeldes für die NE-Metalle die größte Auslenkung der Wurfparabel und damit ein gezieltes Abtrennen von den übrigen Gemisch-Bestandteilen ergibt. Die auf einer weiten Wurfparabel ausgelenkten NE-Metalle fallen nämlich definiert in einen von der Sammelstelle für die übrigen Gemisch-Bestandteile entfernt aufgestellten Sammelbehälter. Mittels eines mit seinem Scheitelpunkt in im wesentlichen horizontaler Richtung einstellbaren Trennscheitels wird die Trennung in wertvolle NE-Metall-Bestandteile und übrige Bestandteile unterstützt. Die letztgenannten Bestandteile fallen im wesentlichen ohne Auslenkung nach unten und gelangen in Transportrichtung gesehen in einen Bereich vor dem Trennscheitel.

Ein aus der DE-A-3 810 715 bekannter Wirbelstromscheider besitzt anstelle eines mit Permanentmagneten bestückten Rotors oder eines Induktors zwei zueinander parallele, vertikale, drehangetriebene Scheiben, welche mit Magneten wechselnder Polarität besetzt sind. Über eine Zuführeinrichtung tritt das zu trennende Feststoffgemisch in den oberen Mittelbereich zwischen die Scheiben ein. Durch die Magnete auf den rotierenden Scheiben werden in dem in den Zwischenraum zwischen den Scheiben eintretenden Feststoffgemisch Wirbelströme mit hoher Felddichte induziert, die ihrerseits von einem Magnetfeld umgeben sind, welches mit dem Magnetfeld der rotierenden Scheiben in Wechselwirkung tritt. Mit diesem Wirbelstromscheider, der auch mehrere jeweils mit Abstand voneinander angeordnete Scheiben aufweisen kann, gelingt es unter Ausnutzung der unterschiedlichen Leitfähigkeit der Gemischbestandteile des Feststoffgemischs, zum Beispiel nichtmagnetische Stähle, welche ein austenitisches oder austenitisch/ferritisches Gefüge aufweisen und deren elektrische Leitfähigkeit gering ist, von solchen Bestandteilen abzutrennen, deren Leitfähigkeit gut ist, wie beispielsweise von Kupfer. Während somit Bestandteile aus nichtrostendem Stahl ohne wesentliche Beeinflussung durch das Magnetfeld der rotierenden Scheiben in die ihnen zugeordnete Austrittsöffnung gelangen, fallen Kupferteile aufgrund der erreichten magnetischen Wechselwirkung radial weiter außen und damit gesondert von den elektrisch schlecht leitfähigen Teilen herunter. Das Aussondern der Gemisch-Bestandteile wird durch einen zwischen die Wurfparabeln eintauchenden Trennscheitel begünstigt.

Nach der EP-A-0 305 881 ist schließlich eine Vorrichtung zur Sortierung von NE-Metallen mit die Gemischbestandteile auf Wurfparabeln auslenkenden Wechselmagnetfelderzeugern bekannt, die zwei im Abstand voneinander angeordnete, zwischen benachbarten Wurfparabeln ragende Trennscheitel aufweist. Diese Vorrichtung eignet sich schon dafür, unterschiedliche NE-Metalle, wie Al, Zn, Cu, Messing, Blei aus einem Gemisch zu trennen. Die diesbezüglichen Trennergebnisse sind jedoch nur dann befriedigend, wenn das zugeführte Metallgemisch eine weitgehend gleichmäßige Zusammensetzung besitzt, weil danach die Trennscheitel fixiert sind.

Der nachfolgenden Erfindung liegt somit allgemein die Erkenntnis zugrunde, daß bei einem vorklassierten, d.h. einem bestimmten Trennkorngrößenbereich zugeordneten, zum Beispiel durch Absieben gewonnenen Metallgemisch bei unterschiedlichen Materialien aufgrund voneinander abweichender Dichten entsprechend verschiedene Wurfparabeln auftreten. Je schwerer das Material ist, desto kürzer ist die Wurfparabel. In einem Arbeitsgang lassen sich zum Beispiel schon Kupfer und/oder Messing von Aluminium, Magnesium und Zink abtrennen, wenn verhindert wird, daß sich die voneinander getrennten Wertstoffe dann in einer gemeinsamen Sammelstelle doch wieder vermengen. Da jedoch Trennscheitel vorteilhaft zwischen die Wurfparabeln und den von dem Magnetfeld nicht beschleunigten, übrigen Gemisch-Bestandteilen angeordnet sein könnten, lassen sich in einem Arbeitsgang nicht nur die NE-Metalle von den übrigen Bestandteilen, sondern gleichzeitig auch untereinander trennen. Die mit den bekannten NE-Magnetscheidern mögliche Trockenseparierung von NE-Metallen läßt sich auch allein zum Trennen von NE-Metallen untereinander ausnutzen.

Die Erfindung stellt sich deshalb die Aufgabe, eine verbesserte Vorrichtung zum Abtrennen von nichtmagnetisierbaren Metallen, insbesondere NE-Metallen aus einem vorbereiteten Metallgemisch mit einem die Gemischbestandteile auf Wurfparabeln auslenkenden Wechselmagnetfelderzeuger und mindestens zwei im Abstand voneinander angeordneten, zwischen benachbarte Wurfparabeln ragenden Trennscheiteln zu schaffen, die eine variable Betriebsweise auch bei ungleichmäßiger Zusammensetzung und sogar bei Fremdbestandteilen des zugeführten Metallgemischs erlaubt. Dabei liegt dieser Aufgabe insbesondere das Problem zugrunde, daß bei Elektronik-Schrotten die Chargenzusammensetzung oft wechselt, wie z.B. die jeweiligen Anteile aus Telefonschrott bzw. neuwertigen Produktionsabfällen, wodurch ein häufiges Umstellen der fixierten Trennscheitel erforderlich wird.

Erfindungsgemäß wird die Aufgabe dadurch gelöst, daß die gattungsgemäße Vorrichtung gemäß Anspruch 1 eine zentrale Verstellung aller Trennscheitel und ein verstellbares Gehäuse für die Trennscheitel aufweist.

Damit können die Trennscheitel vorteilhaft horizontal und vertikal in eine neue, durch Feststellen zu sichernde Einstellung, die einer geänderten Zusammensetzung des aufgegebenen Metallgemisches und den veränderten Wurfparabeln entsprechen, gebracht werden.

Es ist dadurch möglich, nicht nur aus einem dem Wechselmagnetfelderzeuger aufgegebenen Metallgemisch in einem Durchgang mehrere unterschiedliche Bestandteile untereinander gleichzeitig abzutrennen, sondern zusätzlich eine variable Betriebsweise bei oben beschriebenem Wechsel der Chargenzusammensetzung zu gewährleisten. Eine zeitaufwendige Einzelverstellung oder Neufixierung der Trennscheitel wird so vermieden.

Die Trennscheitel können in einem Gehäuse angeordnet sein, das einfachstenfalls lediglich aus zwei die Trennscheitel einfassenden Seitenwänden zu bestehen braucht. Sowohl die Trennscheitel als auch das Gehäuse bzw. die Seitenwände sollten aus einem elektrisch nicht leitenden Material bestehen, wie Holz, Keramik oder Kunststoff.

In weiterer Ausbildung der Erfindung ist das Gehäuse vorteilhaft um eine horizontale Achse verschwenkbar. Dadurch läßt sich eine gruppenweise, zentrale Verstellung aller Trennscheitel durch einfaches Verschwenken - zum Beispiel mittels eines an dem Gehäuse angreifenden Zylinders - des Gehäuses um die Schwenkachse erreichen.

Die gerade bei Elektronik-Schrotten oft wechselnde Chargenzusammensetzung, z.B. Telefonschrott oder neuwertige Produktionsabfälle machte bisher ein häufiges Umstellen der Trennscheitel nötig. Eine manuelle Trennscheitelverstellung beanspruchte ca. 10 bis 15 Minuten. Bei Parallelschaltung mehrerer Anlagen addieren sich diese Zeiten, was dann zu Stillstandzeiten der Gesamtanlage von 1 bis 2 Stunden pro Arbeitsschicht führte. Diese Zeiten werden mit der erfindungsgemäßen Vorrichtung wesentlich verkürzt.

Dieser Effekt kann noch gesteigert werden, wenn nach Anspruch 5 eine elektromechanische Verstellung der Scheitel mit einem karteiartigen Memory-System erfolgt. Bei einem Chargenwechsel läßt sich von der Zentrale bzw. vom Steuerpult aus die Gesamtanlage, z.B. auch die Drehzahl des rotierenden Magnetsystems und die einzelnen Positionen der Trennscheitel, automatisch einstellen. Die Umrüstzeiten bei Materialwechsel lassen sich somit erheblich verkürzen.

Weitere Merkmale und Vorteile der Erfindung ergeben sich aus den Ansprüchen 3 und 4 und der nachfolgenden Beschreibung, in der ein Ausführungsbeispiel des Gegenstandes der Erfindung im Zusammenhang mit einem aus zwei auf einer gemeinsamen Achse Parallel mit Abstand voneinander angeordneten Scheiben bestehenden Wechselmagnetfelderzeuger näher erläutert wird. Es zeigen:
- Fig. 1: eine Wirbelstromscheidevorrichtung mit einem in Abwurfrichtung vorgelagerten, mehrere Trennscheitel aufweisenden Gehäuse, in schematischer Seitenansicht; und
- Fig. 2: das Multi-Trennscheitel-Gehäuse gemäß Fig. 1 entlang der Linie II-II geschnitten.

Eine in Fig. 1 dargestellte Wirbelstromscheidevorrichtung 1 besteht aus zwei im Abstand voneinander angeordneten, vertikalen Scheiben 2, auf denen zur Erzeugung eines wirksamen Magnetfeldes innerhalb der Scheiben flächige Permanentmagnete angeordnet sind. Die ein Spreizen bzw. Selektieren der Wurfparabeln bewirkenden Scheiben 2 sind auf einer in Pfeilrichtung 3 drehangetriebenen Welle befestigt und über einen Tragrahmen 5 mit dem Fundament 6 verankert. Ein zu trennendes Metallgemisch 7 (vgl. in Fig. 1 den Pfeil) wird mittels einer von oben zwischen die Scheiben 2 eingreifenden Zuführung 8 in das zwischen den beiden Scheiben 2 besonders wirksame Magnetfeld aufgegeben. Wenn es sich bei dem in der Wirbelstromscheidevorrichtung 1 zu trennenden Metallgemisch um ein in einem vorherigen Arbeitsgang bereits von elektrisch schlecht leitfähigen Teilen befreites, ausschließlich aus NE-Metallen bestehendes Gemisch handelt, das sich beispielsweise aus Kupfer, Aluminium und Magnesium von etwa gleicher Korngröße zusammensetzt, ergeben sich aufgrund der unterschiedlichen Dichten dieser Materialien unter dem Einfluß des Wechselmagnetfeldes voneinander abweichende Wurfparabeln W_{K}, W_{A} und W_{M}. Die Wurfparabel W_{K} des schweren Kupfers ist in der Regel kürzer als die Wurfparabel des leichten Aluminiums W_{A} und des von den drei genannten Bestandteilen am leichtesten Magnesium (vgl. die Wurfparabel W_{M}). Die Wurfweite wird aber weiterhin davon beeinflußt, mit welcher Geschwindigkeit und bei welcher Frequenz das Material in das magnetische Wechselfeld eingebracht wird.

Damit sich Kupfer, Aluminium und Magnesium nicht wieder miteinander vermengen, vielmehr in gesonderten Sammelbehältern 9, 9a, 9b gezielt und getrennt voneinander sammeln lassen, liegen den Scheiben 2 in Abwurfrichtung zwei in einem Gehäuse 11 angeordnete Trennscheitel 12 gegenüber, die mit Abstand voneinander angeordnet sind und von denen der obere Trennscheitel 12 zwischen die Wurfparabeln W_{M} und W_{A} und der untere Trennscheitel 12 zwischen die Wurfparabeln W_{A} und W_{K} ragt. Die aufgrund ihrer Dichteunterschiede verschieden weite Wurfparabeln beschreibenden Bestandteile des Metallgemisches werden somit gezielt zu den ihnen zugeordneten Sammelbehältern 9, 9a, 9b geleitet, d.h. das schwere, die kürzeste Wurfparabel W_{K} beschreibende Kupfer gelangt in den Sammelbehälter 9, das demgegenüber leichtere Aluminium gelangt gemäß der Wurfparabel W_{A} in den Sammelbehälter 9a und das demgegenüber noch einmal leichtere Magnesium gelangt entsprechend der Wurfparabel W_{M} in den in Abwurfrichtung am weitesten entfernten Sammelbehälter 9b.

Das in Anpassung der in einem zugeführten Metallgemisch 7 enthaltenen, verschiedenen Gemischbestandteile gegebenenfalls auch drei oder vier oder mehr Trennscheitel aufnehmende Gehäuse 11 besteht aus zwei Seitenwänden 14 (vgl. Fig. 2), die die Trennscheitel 12 einfassen. Damit sich die Trennscheitel 12 an wechselnde Zusammensetzungen des aufgegebenen Metallgemisches anpassen, d.h. in ihrer Lage in bezug auf die zu erwartenden Wurfparabeln verändern lassen, sind sie horizontal und vertikal verstellbar in dem Gehäuse 11 angeordnet. Die Seitenwände 14 sind zu diesem Zweck einerseits mit Schrägschlitzen 15 und andererseits mit Horizontalschlitzen 16 versehen, in die Führungszapfen 17 der Trennscheitel 12 eingreifen. Jeweils die von den Scheiben 2 der Wirbelstromscheidevorrichtung 1 entfernten Zapfen 17 durchdringen die Außenwände 14 und greifen in Langlöcher 18 von außen an den Seitenwänden 14 schwenkbeweglich angelenkten Laschen 19 ein. An den Seitenwänden 14 festgelegte Stellzylinder 21 sind über ihre Kolben mit den Laschen 19 verbunden; bei Beaufschlagung der Stellzylinder 21 verstellen sich die Trennscheitel 12 in die gewünschte Position.

Anstelle der Einzelverstellung der Trennscheitel 12 mittels der Stellzylinder 21 kann auch das gesamte Gehäuse 11 um eine horizontale Schwenkachse 22 in Richtung des Doppelpfeils 23 mittels eines Stellzylinders 24 verstellt (vgl. die in Fig. 1 strichpunktiert eingezeichnete Position des Gehäuses 11) und auf diese Weise bei festeingestellten Trennscheiteln 12 eine gemeinsame, zentrale Verstellung erreicht werden.

## Patentansprüche

1. Vorrichtung zum Abtrennen von nichtmagnetisierbaren Metallen, insbesondere NE-Metallen, aus einem vorbereiteten Metallgemisch (7) mit einem die Gemischbestandteile auf Wurfparabeln (W_{M}, W_{A}, W_{K}) auslenkenden Wechselmagnetfelderzeuger und mindestens zwei im Abstand voneinander angeordneten, zwischen benachbarte Wurfparabeln (W_{M}, W_{A}; W_{A}, W_{K}) ragenden Trennscheiteln (12), gekennzeichnet durch
- eine zentrale Verstellung aller Trennscheitel (12) und
- ein verstellbares Gehäuse (11) für die Trennscheitel (12).

2. Vorrichtung nach Anspruch 1, dadurch gekennzeichnet, daß das Gehäuse (11) um eine horizontale Achse (22) verschwenkbar ist.

3. Vorrichtung nach Anspruch 1 oder 2, dadurch gekennzeichnet, daß ein einzeln verstellbarer Trennscheitel (12) jeweils zwischen die verschiedenen Wurfparabeln der zu trennenden NE-Metalle ragt.

4. Vorrichtung nach einem der Ansprüche 1 bis 3, dadurch gekennzeichnet, daß ein Trennscheitel (12) zwischen der kürzesten Wurfparabel eines NE-Metalles und den von der Wirbelstromwirkung nicht beschleunigten Gemischbestandteilen angeordnet ist.

5. Vorrichtung nach einem der Ansprüche 1 bis 4, dadurch gekennzeichnet, daß die Trennscheitel (12) mit einem Memory-System elektro-mechanisch verstellbar sind.

## Claims

1. A device for the separation of non-magnetisable metals, and of non-ferrous metals in particular from a prepared mixture of metals (7) with an alternating magnetic field generator which deflects the constituents of the mixture on trajectories (WM, WA, WK), and at least two projecting separation vertices (12) arranged at a distance from one another, between adjacent trajectories (WM, WA; WA, WK), characterised in that:
- Central adjustment is provided for all separation vertices (12), and
- An adjustable house (11) is provided for the separation vertices (12).

2. A device according to Claim 1, characterised that the housing (11) can be rotated about a horizontal axis (22).

3. A device according to Claim 1 or 2, characterised in that one individual adjustable separation vertex (12) projects in each case between the different trajectories of the non-ferrous metals which are to be separated.

4. A device according to one of Claims 1 to 3, characterised in that a separation vertex (12) is arranged between the shortest trajectory of a non-ferrous metal and the constituents of the mixture which are not accelerated by the eddy effect.

5. A device according to one of Claims 1 to 4, characterised in that the separation vertices (12) are capable of being adjusted electro-mechanically by means of a memory system.

## Revendications

1. Dispositif destiné à séparer des métaux non-magnétisables, en particulier des métaux non-ferreux, d'un mélange métallique (7) préparé auparavant, au moyen d'un générateur de champ magnétique alternatif déviant les composants du mélange sur des paraboles de projection (W_{M}, W_{A}, W_{K}) et d'au moins deux dispositifs de séparation (12)agencés à un certain intervalle de manière à faire saillie entre les paraboles de projection adjacentes (W_{M}, W_{A;} W_{A}, W_{K}), caractérisé par
- un réglage central de tous les dispositifs de séparation (12) et
- un boîtier réglable (11) pour les dispositifs de séparation (12).

2. Dispositif selon revendication 1, caractérisé en ce que le boîtier (11) pivote autour d'un axe horizontal (22).

3. Dispositif selon revendication 1 ou 2, caractérisé en ce qu'un seul dispositif de séparation (12) fait saillie entre les différentes paraboles de projection des métaux non-ferreux qu'il s'agit de séparer.

4. Dispositif selon l'une des revendications 1 à 3, caractérisé en ce qu'un dispositif de séparation (12) est agencé entre la parabole de projection la plus courte d'un métal non-ferreux et les composants du mélange qui ne sont pas accélérés par l'effet cyclone.

5. Dispositif selon l'une des revendications 1 à 4, caractérisé en ce que les dispositifs de séparation (12) peuvent être réglés de façon électro-mécanique par le biais d'un système de mémorisation.
